# FASCICULE DE BREVET EUROPEEN

(11) **EP 0 125 992 B1**
(45) Date de publication et mention de la délivrance du brevet: **15.07.1987**
(21) Numéro de dépôt: 84400942.3
(22) Date de dépôt: 09.05.1984
(51) Int. Cl.: F15B 15/20

(54) **Vérin, notamment micro-vérin comprenant un dispositif de support d'éléments supplémentaires extérieurs**
Hydraulischer Stellmotor, insbesondere in Mikrobauweise, mit einer Halterung zum Anbringen von Zusatzelementen
Ram, in particular a micro-ram, including a support device for mounting external supplementary elements

(30) Priorité: 10.05.1983 FR 8307821
(43) Date de publication de la demande: 21.11.1984
(73) Titulaire: COMPAIR CLIMAX S.A., F-41007 Blois Cedex (FR)
(72) Inventeur: Casas, Alain, F-41350 Huisseau sur Cosson (FR); Martinet, Roland, F-41350 Vineul (FR)
(74) Mandataire: Beauchamps, Georges

## Description

La présente invention concerne un vérin, notamment un micro-vérin, comprenant un coprs sensiblement cylindrique creux dans lequel est monté mobile un piston divisant l'espace interne dudit corps en deux chambres de volume variable, dont chacune est pourvue d'un orifice pour l'alimentation en fluide ou pour la mise à l'échappement de la chambre, et un dispositif de support d'éléments supplémentaires, le cas échéant indicateur d'un paramètre de fonctionnement du vérin, telles que des barrettes fixées sur la surface externe du corps.

Dans les vérins connus de ce type, le dispositif de support est fixé sur le vérin, à côté des orifices d'alimentation et d'échappement, séparément de ceux-ci. Ainsi, dans le vérin décrit dans la FR-A-2 299 541, le dispositif de support est réalisé sous forme d'un rail fixé sur la surface périphérique cylindrique du corps dans des zones an- gulairement décalées par rapport à l'orifice associé à l'une des deux chambres. Dans le vérin selon la US-A-4 230 023, le vérin présente à chaque extrémité une bride de forme rectangulaire de dimension suffisante pour permettre la fixation d'une barrette à chaque coin de la bride. Les orifices et les raccords des chambres au dispositif d'alimentation en fluide sont prévus sur les faces frontales du vérin.

On comprend aisément que le dispositif de support rend encombrants les vérins et s'oppose à la réduction des dimensions de ceux-ci.

La présente invention a pour but de proposer un vérin qui peut être réalisé même sous forme d'un micro-vérin, malgré la présence du dispositif du support.

Pour atteindre ce but, le vérin selon l'invention est caractérisé en ce que les moyens de fixation du dispositif de support sont montés dans les orifices d'alimentation et sont formés par des organes susceptibles d'être introduits chacun, notamment vissés, dans un orifice d'alimentation, chaque organe étant traversé par un canal permettant le passage du fluide sous pression à l'intérieur du vérin.

Suivant une caractéristique avantageuse de l'invention, pour un vérin dont le dispositif de support est formé par au moins une barrette s'étendant le long du vérin, cette barrette est de forme tubulaire et présente un canal axial communiquant à une extrémité, à travers un passage pratiqué dans le moyen de fixation, avec un orifice d'alimentation, tandis que l'autre extrémité sert d'entrée de fluide d'alimentation, les raccords d'alimentation des fluides pouvant être situés à une même extrémité du vérin.

L'invention sera mieux comprise et d'autres buts, caractéristiques, détails et avantages de celle-ci apparaîtront plus clairement au cous de la description explicative qui va suivre, faite en référence aux dessins annexés donnés uniquement à titre d'exemple illustrant plusieurs modes de réalisation de l'invention et dans lesquels;
- la figure 1 est une vue en perspective d'un vérin selon la présente invention, équipé d'un dispositif de support;
- la figure 2 est une vue en coupe perpendiculaire à l'axe du vérin, suivant la ligne II-II de la figure 1, à plus grande échelle;
- la figure 3 est une vue en coupe axiale du vérin selon la figure 1;
- la figure 4 est une vue en coupe axiale d'une vis de fixation à raccord instantané, pour la fixation su dispositif de support selon la présente invention;
- la figure 5 est une vue en perspective d'un dispositif de support comprenant des barrettes creuses, selon la présente invention;
- la figure 6 est une vue de dessus d'un vérin équipé d'un dispositif de support suivant la figure 5 représenté en une vue en coupe suivant la ligne VI-VI;
- la figure 7 est une vue en coupe suivant la ligne VII-VII de la figure 6, à échelle réduite;
- la figure 8 est une vue en perspective d'un vérin équipé de dispositifs de piquage de contrôle, selon la présente invention, et
- 'la figure 9 est une vue en coupe axiale du vérin selon la figure 8.

Les figures 1 à 3 montrent un micro-vérin 1 selon la présente invention, qui est équipé d'un dispositif de support 2 adapté, dans l'exemple représenté, pour porter un capteur magnétique 3. Le vérin comporte un corps creux sensiblement cylindrique 4 dans lequel est monté déplaçable suivant un mouvement de va-et-vient un piston 5 qui divise l'intérieur du vérin en deux chambres 6 et 7 de volume vatiable. La référence 11 désigne la tige du piston. Le vérin est du type à double effet. Chaque chambre peut être alimentée en un fluide sous pression ou mise à l'échappement à travers un orifice d'alimentation 8. Dans l'exemple représenté, le corps 4 comporte un tube 9 fermé à chaque extrémité par une bride de fermeture étanche 10. Les orifices d'alimentation 8 sont pratiqués dans ces brides et s'étendent perpendiculairement à l'axe de celles-ci. Le piston 5 porte un aimant permanent annulaire 12 situé entre deux bagues d'étanchéité 13. Le capteur magnétique 3 est formé dans l'exemple représenté par un relais du type Reed, pourvu d'un jeu de contact 14 situé à l'intérieur d'une ampoule 15. Des relais de ce type sont bien connus dans la technique et permettent de signaler, de façon connue en soi, les passages du piston 5 du vérin.

Dans l'exemple représenté, le dispositif de support 2 comprend deux barrettes de support 17 et deux supports barrette 18 chacun associé à une bride de fermeture 10 du vérin. Les barrettes sont avantageusement formées par des tiges cylindriques, mais peuvent être de toute autre forme appropriée. Elles sont fixées aux supports 18 par emmanchement de leur extrémité dans des trous appropriés pratiqués dans les pièces formant support-barrette 18. On obtient ici un dispositif de support très stable pour les capteurs magnétiques 3 ou pour tout autre dispositif accessoire ou supplémentaire désiré, destiné le cas échéant à fournir des informations relatives à certains paramètres du fonctionnement du vérin. Ces dispositifs seront avantageusement supportés par les tiges 17.

Selon la présente invention, le dispositif de support 2 est assemblé au vérin 1 par fixation de chaque pièce de support d'arrêt 18 à une bride de fermeture 10 du vérin, par l'intermédiaire d'une vis de fixation 20 que l'on visse directement dans l'orifice d'alimentation 8 de cette bride, pourvue à cette fin d'une partie taraudée 21. Pour assurer l'alimentation en fluide sous pression du vérin, chaque vis 20 comporte un canal d'alimentation axiale 22 qui la traverse entièrement. La partie formant tête de la vis est conformée pour permettre le raccord à un tube ou tubulure d'alimentation (non représenté). A cette fin, la tête présente à la figure 2 un évidement central fileté 23 présentant un diamètre supérieur à celui du canal 22. Dans le mode de réalisation d'une vis de fixation 20, représentée à la figure 4, le raccordement de la vis creuse à un tube d'alimentation 25 est obtenu par l'insertion d'un raccord instantané 26 connu en soi. Les chiffres de référence 27 à 32 désignent respectivement un joint torique, une rondelle éventail, une rondelle métallique, un élément de poussée 30 et une bague de retenue 31.

Les figures 5 à 7 montrent un autre mode de réalisation du dispositif de support 2 et d'un vérin 1 selon la présente invention. Dans ce cas, les barrettes de support sont tubulaires ce qui permet d'utiliser au moins l'une de ces barrettes comme canal d'alimentation en fluide sous pression d'une chambre du vérin. De cette manière, il est possible de prévoir les deux raccordements au dispositif d'alimentation, à une même extrémité du vérin. Dans ce cas, les pièces de support-barrette et les vis de fixation sont conformées de façon quelque peu particulière. Aux figures 5 et 6, ces éléments sont désignés par des références 18' et 20'.

Comme le montre la figure 6, le support-barrette 18' de droite comporte les deux orifices d'alimentation indiquées par 32, 33. Ces orifices ou évidements conformés pour le raccordement au système d'alimentation s'étendent parallèlement à l'axe du vérin. L'orifice 32 communique directement avec le trou de fixation 35 du support 18', destiné à la réception de la vis de fixation 20'. L'orifice 33 communique avec le trou 35 de réception de la vis de fixation de l'autre support-barrette 18', par l'intermédiaire de la barrette tubulaire 17' correspondante et des conduits 37, 38 pratiqués respectivement dans le suport de raccordement 18' et le support-barrette de gauche, c'est-à-dire dépourvu d'orifices d'alimentation. La figure 7 montre les vis de fixation 20' assorties aux barrettes tubulaires. Les vis 18' comportent au niveau du conduit 38 un canal transversal 39 qui communique par l'intermédiaire d'un canal axial 40 avec l'espace interne du vérin.

Les figures 8 et 9 montrent un mode de réalisation d'un vérin selon la présente invention, dans lequel le dispositif de support ou plus précisément les barrettes sont utilisées pour supporter une ou plusieurs brides de piquage de contrôle. Dans l'exemple représenté, deux brides de piquage 42 sont intercalées entre les deux support- barrettes 18. Chaque bride comporte un canal 43 qui la traverse. La partie supérieure du canal est élargie pour former un évidement taraudé permettant le raccordement à un dispositif extérieur. Ces évidements pourraient être réalisés de façon à permettre un raccord instantané du type représenté à la figure 4. La partie inférieure du canal traversant la bride communique avec l'intérieur du vérin par un trou 45 traversant le tube 8 du corps du vérin.

Ces dispositifs de piquage de contrôle peuvent être utilisés à toutes fins utiles. Dans le cas représenté, les deux brides sont disposées de façon à permettre la signalisation des positions de fin de course du piston. Dans ce but, on associera à chaque bride un dispositif logique, par exemle à deux entrées reliées respectivement à l'orifice d'alimentation correspondante et à la bride.

Il est à noter dans le cadre de la présente invention, que les barrettes peuvent être utilisées comme organe de support d'un dispositif supplémentaire et/ou pour servir de tube incorporé au système d'alimentation en fluide sous pression, du vérin, comme cela est illustré aux figures 5 à 7. De plus, les vis de fixation peuvent accomplir outre leur fonction de fixation proprement dite, des fonctions supplémentaires telles que par exemple celles des moyens de réglage de vitesse. Il convient à cette fin de faire en sorte, comme cela est connu en soi, que la section transversale de passage du fluide sous pression soit variable.

Les vérins selon l'invention qui ont été décrits et représentés peuvent être modifiés de diverses manières sans quitter le cadre de l'invention. Ainsi les vérins peuvent être du type à simple effet. Les brides de piquage de contrôle peuvent être réglables.

## Revendications

1. Vérin, notamment micro-vérin, comprenant un corps (4) sensiblement cylindrique, creux dans lequel est monté mobile un piston (5) divisant l'espace interne dudit corps (4) en deux chambres de volume variable (6, 7) dont chacune est pourvue d'un orifice (8) pour l'alimentation en fluide ou pour la mise à l'échappement de la chambre (6 ou 7), et un dispositif de support (2) d'éléments supplémentaires (3, 42), le cas échéant indicateur d'un paramètre de fonctionnement du vérin, telles que des barrettes (17) fixées sur la surface externe du corps (4), caractérisé en ce que les moyens de fixation (20, 20') du dispositif de support (2) sont montés dans les orifices d'alimentation (8) et sont formés par des organes susceptibles d'être introduits chacun, notamment vissés, dans un orifice d'alimentation (8), chaque organe (20, 20') étant traversé par un canal permettant le passage du fluide sous pression à l'intérieur du vérin (1).

2. Vérin selon la revendication 1, caractérisé en ce que l'organe de fixation (20, 20') est formé par une vis susceptible d'être vissée dans une partie taraudée (21) de l'orifice d'alimentation (8).

3. Vérin selon la revendication 2, caractérisé en ce que la vis de fixation (20) est pourvue d'un canal axial (22) qui la traverse entièrement, la partie du canal située dans la tête de la vis étant conformée de façon à former un moyen de raccordement.

4. Vérin selon la revendication 3, caractérisé en ce que le moyen de raccordement est formé par un raccord instantané (26).

5. Vérin selon la revendication 1, équipé d'un dispositif de support comprenant des barrettes s'étendant parallèlement à l'axe des vérins, caractérisé en ce qu'au moins une barrette (17) est tubulaire et présente un canal axial communiquant à travers un conduit (38) pratiqué dans le support-barrette (18') correspondant et le moyen de fixation (20') avec l'orifice d'alimentation (8) d'une des chambres (6, 7) du vérin, pour permettre l'alimentation et la mise à l'échappement de ces chambres (6, 7) à partir d'une seule extrémité de vérin.

6. Vérin selon la revendication 5, caractérisé en ce que le moyen de fixation formé avantageusement par une vis présente un canal transversal en alignement avec lé conduit précité (38) et communiquant par un canal axial (20) avec l'orifice d'alimentation (8).

7. Vérin selon l'une des revendications précédentes, caractérisé en ce que les moyens de fixation (20, 20') avantageusement formés par des vis, sont réalisés de façon à permettre un réglage de la vitesse du piston (5).

8. Vérin selon l'une des revendications précédentes, caractérisé en ce qu'il comporte au moins un dispositif de piquage de contrôle (42) réalisé sous forme d'une bride supportée par le dispositif de support (2) et présentant un canal de passage (43) aligné avec au moins on trou (45) traversant le corps du vérin, la bride pouvant être réglable.

9. Vérin selon l'une des revendications précédentes, caractérisé en ce que le dispositif de support (2) est adapté pour supporter un capteur magnétique (3) coopérant avec un aimant permanent (12) associé au piston (5).

## Patentansprüche

1. Kraftzylinder insbesondere Mikrokraftzylinder, mit einem im Wesentlichen zylindrischen hohlen Körper (4), in welchem ein Kolben (5) beweglich angeordnet ist, der den Innenraum des besagten Körpers (4) in zwei Kammern mit veränderlichem Volumen (6, 7) teilt, von denen jede mit einer Öffnung (8) für die Zufuhr eines fliessfähigen Mediums oder für das Entweichen aus der Kammer (6 bzw. 7) vorgesehen ist, und einer Vorrichtung (2) zur Halterung von Zusatzelementen (3, 42), gegebenenfalls zur Anzeige eines Arbeitsparameters des Kraftzylinders, wie an der Aussenfläche des Körpers (4) befestigten Stäben (17), dadurch gekennzeichnet, dass die Mittel (20, 20') zur Befestigung der Halterungsvorrichtung (2) in den Zufuhröffnungen (8) angeordnet und durch jeweils in eine Zufuhröffnung (8) einführbare insbesondere einschraubbare Glieder gebildet sind, wobei jedes Glied (20, 20') von einem das Durchfliessen eines Druckmittels in das innere des Kraftzylinders (1) hinein gestattenden Kanal durchsetzt ist.

2. Kraftzylinder nach Anspruch 1, dadurch gekennzeichnet, dass das Befestigungsglied (20, 20') aus einer in ein Gewindeteil (21) der Zufuhröffnung (8) einschraubbaren Schraube besteht.

3. Kraftzylinder nach Anspruch 2, dadurch gekennzeichnet, dass die Befestigungsschraube (20) mit einem axialen Kanal (22) der sie gänzlich durchsetzt, versehen ist, wobei der in dem Kopf der Schraube liegende Teil des Kanals als Verbindungsmittel gestaltet ist.

4. Kraftzylinder nach Anspruch 3, dadurch gekennzeichnet, dass das Verbindungsmittel durch ein Schnellanschlussstück (26) gebildet ist.

5. Kraftzylinder nach Anspruch 1, der mit einer parallel zur Achse der Kraftzylinder verlaufende Stäbe aufweisenden Halterungsvorrichtung ausgerüstet ist, dadurch gekennzeichnet, dass wenigstens ein Stab (17) rohrförmig ist und einen axialen Kanal aufweist, der durch eine in dem entsprechenden Stabträger (18') und dem Befestigungsmittel' (20') angeordnete Leitung (38) mit der Zufuhröffnung (8) einer der Kammern (6, 7) des Kraftzylinders in Verbindung steht, um das Speisen und das Entlehren dieser Kammern (6, 7) von einem einzigen Ende des Kraftzylinders ab zu gestatten.

6. Kraftzylinder nach Anspruch 5, dadurch gekennzeichnet, dass das in vorteilhafter Weise durch eine Schraube gebildete Befestigungsmittel einen mit der vorgenannten Leitung (38) fluchtend ausgerichteten und über einen axialen Kanal (20) mit der Zufuhröffnung (8) in Verbindung stehenden Querkanal aufweist.

7. Kraftzylinder nach einem der vorangehenden Ansprüche, dadurch gekennzeichnet, dass die in vorteilhafter Weise durch Schrauben gebildete Befestigungsmittel (20, 20') in einer die Einstellung der Geschwindigkeit des Kolbens (5) gestattenden Weise ausgebildet sind.

8. Kraftzylinder nach einem der vorangehenden Ansprüche, dadurch gekennzeichnet, dass er wenigstens eine Abstechvorrichtung (42) zur Überwachung umfasst, welche als ein von der Halterungsvorrichtung (2) getragener Flansch ausgebildet ist und einen mit wenigstens einem den Körper des Kraftzylinders durchsetzenden Loch (45) fluchtend ausgerichteten Durchflusskanal (43) aufweist, wobei der Flansch einstellbar sein kann.

9. Kraftzylinder nach einem der vorangehenden Ansprüche, dadurch gekennzeichnet, dass die Halterungsvorrichtung (2) zur Halterung eines mit einem dem Kolben (5) zugeordneten Dauermagnet (12) zusammenwirkenden magnetischen Gebers (3) angepasst ist.

## Claims

1. Ram, particularly micro-ram, comprising a substantially cylindrical, hollow body (4) in which is movably mounted a piston (5) dividing the internal space of the said body (4) into two chambers of variable volume (6, 7) each of them being provided with a port (8) for fluid supply or fluid exhaust of the chamber (6 or 7), and a support device (2) of supplementary elements (3, 42), if necessary indicating a parameter of the ram functioning, such as bars (17) fixed on the external surface of the body (4), characterized in that the fixing means (20, 20') of the support device (2) are mounted in the feeding ports (8) and are formed by members likely to be introduced each one, notably screwed, in a feeding port (8), each member (20, 20') passed by a channel allowing the inlet of the forced fluid to the interior of the ram.

2. Ram according to claim 1, characterized in that the fixing member (20, 20') is formed a screw liable to be screwed in a threaded portion (21 ) of the feeding port (8).

3. Ram according to claim 2, characterized in that the fixing screw (20) is provided with an axial channel (22) which entirely goes through it, the channel portion located in the head of the screw being shaped so as to constitute a connecting means.

4. Ram according to claim 3, characterized in that the connecting means is constituted by an instantaneous connection (26).

5. Ram according to claim 1, equipped with a support device comprising bars extending in parallel relation-ship to the axis of the rams, characterized in that at least one bar (17) is tubular and presents an axial channel communicating through a duct (38) provided in the corresponding support-bar (18') and the fixing means (20') with the feed port (8) of one of the chambers (6, 7) of the ram, to allow the feeding and the exhaust of the chambers (6, 7) from only one end of the ram.

6. Ram according to claim 5, characterized in that the fixing means (20, 20') advantageously formed by one screw, presents a transverse channel in line with the aforesaid duct (38) and communicating through an axial channel (20) with the feed port (8).

7. Ram according to one of the preceding claims, characterized in that the fixing means (20, 20') advantageously formed by screws, are arranged so as to allow a regulation of the speed of the piston (5).

8. Ram according to one of the preceding claims, characterized in that it comprises at least one control pick-up device (42) in form of a flange supported by the support device (2) and presenting a channel passage-way (43) in line with at least one hole (45) going through the ram body, the flange being liable to be regulated.

9. Ram according to one of the preceding claims, characterized in that the support device (2) is adapted to support a magnetic sensor (3) co-operating with a permanent magnet (12) associated with the piston (5).
